# EUROPÄISCHE PATENTSCHRIFT

(11) **EP 1 632 414 B1**
(45) Veröffentlichungstag und Bekanntmachung des Hinweises auf die Patenterteilung: **09.07.2008**
(21) Anmeldenummer: 04021149.2
(22) Anmeldetag: 06.09.2004
(51) Int. Cl.: B61G 3/16, B61G 7/00

(54) **Kupplungskopf mit lösbarer Stirnplatte, für Schienenfahrzeuge, sowie dazugehöriges Montageverfahren**
Coupling head with detachable front plate, for railway vehicles, and corresponding mounting method
Tête d'attelage avec plaque frontale détachable, pour véhicules ferroviaires, et méthode de montage correspondante

(43) Veröffentlichungstag der Anmeldung: 08.03.2006
(73) Patentinhaber: Voith Turbo Scharfenberg GmbH & Co. KG, 38239 Salzgitter-Watenstedt (DE)
(72) Erfinder: Kontetzki, Arthur, 38259 Salzgitter (DE)
(74) Vertreter: Meissner, Bolte & Partner

(56) Entgegenhaltungen:
- DE-B- 1 124 535
- DE-C- 871 464
- US-A1- 2003 047 547

## Beschreibung

Die vorliegende Erfindung betrifft einen Kupplungskopf für Schienenfahrzeuge mit einem Kupplungskopfgehäuse und mit einer an das Kupplungskopfgehäuse stirnseitig abschließenden Stirnplatte. Die vorliegende Erfindung betrifft des weiteren ein Montageverfahren für einen derartigen Kupplungskopf.

Kupplungskopfgehäuse für Schienenfahrzeuge sind in Fach- und Patentliteratur mehrfach beschrieben. Die Druckschrift DE 43 12 405 A1 beschreibt beispielsweise eine Mittelpufferkupplung für Schienenfahrzeuge, die zusätzlich eine Schutzvorrichtung enthält.

Weiterhin ist aus der Druckschrift DE 82 10 877 eine elektrische Heizung für Mittelpufferkupplungen bekannt. Heizungen werden in Mittelpufferkupplungen eingebaut, um auch im winterlichen Betrieb eine einwandfreie Funktion zu gewährleisten. Insbesondere sollen die integrierten Heizungen dafür sorgen, dass die vorderen Stirnplatten eis- und schneefrei bleiben, um eine sichere Funktion des Kupplungsvorganges sicherzustellen. Auch die Druckschrift US 6,008,472 beschreibt das Einbringen von Heizelementen in die Stirnplatte von Kupplungskopfgehäusen am Beispiel einer Scharfenberg-Mittelpufferkupplung.

In Bezug auf die vorliegende Erfindung sind ― exemplarisch, aber nicht ausschließlich ― drei wesentliche Kupplungen vom Typ Scharfenberg bekannt: Eine Vollbahnkupplung namens Typ 10. Dieser Vollbahn-Kupplungskopf zeichnet sich durch einen großen Greifbereich in Seite und Höhe aus. Ermöglicht wird dies durch die Verwendung eines Greifers und eines Auslegers. Diese Charakteristik garantiert universelle Einsetzbarkeit.

Der Vollbahn-Kupplungskopf Typ 10 wird europaweit von nahezu allen Staatsbahnen und weltweit, zum Beispiel in Asien, Australien und Südafrika, eingesetzt. Materialauswahl und Ausgestaltung des Kopfes und der Verschlusselemente sind für die Übertragung der in den UIC-Richtlinien geforderten Zug- und Druckkräfte optimal ausgelegt und durch Typentests nachgewiesen. Falls notwendig lässt sich die Stirnplatte für einen störungsfreien Winterbetrieb mit einer Heizung ausstatten. Weiterhin sind Metrokupplungen vom Typ 35 und 330 bekannt, die sich von Stadtbahnen bis zu Metro-Zügen einsetzen lassen.

Allen bisherigen bekannten Konstruktionen von Mittelpufferkupplungen und Kupplungskopfgehäusen ist allerdings gemeinsam, dass sie jeweils als Gesamtheit konstruiert und gefertigt sind. Die Druckschrift DE 11 24 535 B beschreibt beispielsweise ein Gehäuse für selbsttätige starre Mittelpufferkupplungen bestehend aus einer Stirnplatte mit einem pyramidenförmigen Vorsprung und einer entsprechenden Vertiefung an der Pufferfläche, einem Endstück zur Verbindung des Gehäuses mit einer Kupplungsstange und einem zwischen der Stirnplatte und dem Endstück liegenden eigentlichen Gehäusekörper, der in Zellenbauweise aus einzelnen Formteilen zusammengesetzt ist. Dabei ist vorgesehen, dass sowohl die Stirnplatte als auch das Endstück aus einem Schmiede- oder Gussstück hergestellt und durch Verbindungsstücke zusammengehalten sind. Dieser aus dem Stand der Technik bekannte Aufbau bedingt allerdings, dass die Kupplung und das Kupplungskopfgehäuse als Gesamtheit konstruiert und gefertigt sind.

Modulare Konzepte für Kupplungsköpfe sind bisher nicht bekannt. Zu jedem Gehäuseteil gibt es eine Stirnplatte, die fest mit dem restlichen Kupplungskopfgehäuse verbunden ist. In den Anfängen der Kupplungskopfgehäuse wurden die Gehäuse durch eine obere und untere Gehäusehalbschale geformt. Danach ist man dazu übergegangen, das Kupplungskopfgehäuse in einem Stück herzustellen. Danach wurde die Stirnplatte auf das Kupplungskopfgehäuse aufgeschweißt Bedingt durch das Schweißen und die damit verbundenen Wärmeausdehnungen ist es bisher nicht möglich, alle Bohrungen, Nuten und Aussparungen vor dem Verschweißen anzubringen. Vielmehr musste der komplette Kupplungskopf nach dem Zusammenschweißen im Detail nachbearbeitet werden. Insbesondere mussten Bohrungen und Nuten nachträglich angebracht werden. Hohe Bearbeitungskosten sind die bisherigen Folgen. Außerdem ergibt sich eine hohe Variantenvielfalt, die weiterhin zu hohen Fertigungs- und Lagerkosten führt. Weiterhin ist es bis jetzt erforderlich, die im Gehäuse liegenden Teile der Kupplung nachträglich umständlich und aufwendig und damit kostentreibend zu montieren.

Ausgehend von den zuvor geschilderten Problemen hinsichtlich der Variantenvielfalt, der mangelnden Modularität, der Nachbearbeitungsnotwendigkeit und der Montageprobleme liegt der vorliegenden Erfindung die Aufgabe zugrunde, aus dem Stand der Technik bekannte Kupplungskopfgehäuse für Schienenfahrzeuge mit Stirnplattern der Gestalt weiterzuentwickeln, dass ein modularer Aufbau möglich ist und Stirnplatten an verschiedene hintere Kupplungsgehäuse montiert werden können.

Diese Aufgabe wird erfindungsgemäß durch die Merkmale des Anspruchs 1 gelöst.

Diese Art der Konstruktion eines Kupplungskopfes bietet eine Reihe von Vorteilen gegenüber den herkömmlichen, zusammengeschweißten Kupplungsköpfen. Durch die lösbare Verbindung zwischen dem Kupplungskopfgehäuse und der Stirnplatte werden die Eigenschaften des Kupplungskopfes und dessen Herstellungsprozess insgesamt optimiert. Es lässt sich von einem modularen Konzept sprechen, bei dem unterschiedliche Kupplungskopfgehäuse an wiederum unterschiedliche Stirnplatten montiert werden können. Ein gesamtheitlicher Entwurf und eine gesamtheitliche Fertigung des kompletten Kupplungskopfes ist nicht mehr erforderlich. Auch lässt sich die Stirnplatte für Wartungs- oder Reparaturarbeiten innerhalb des Kupplungskopfgehäuses entfernen, so dass Servicepersonal leicht an die Entkuppelzylinder und die anderen Teile des kompletten Kupplungsverschlusses herankommen können.

Zur Aufnahme von Heizelementen weist die Rückseite der Stirnplatte Aussparungen in Form von Nuten auf. Diese Heizelemente sorgen dafür, dass die Stirnplatte und damit der Kupplungskopf im rauhen Winterbetrieb aufheizbar ist, so dass beispielsweise Schnee oder Eis abgetaut werden können. Diese Heizelemente müssen bisher in nachträglich eingefrästen Nuten oder Bohrungen auf der Vorderseite der Stirnplatte montiert werden. Diese Nuten wurden dann anschließend wieder mit Hartlot verschlossen. Auch dieser aufwändige Einzelprozess in der Herstellung entfällt durch die erfindungsgemäß vorgeschlagene Konstruktion des Kupplungskopfes.

Weitere vorteilhafte Weiterbildungen und Ausführungsformen der Erfindung ergeben sich aus den Unteransprüchen.

Vorzugsweise ist vorgesehen, dass das Kupplungskopfgehäuse keine nur auf einen Schienenfahrzeugtyp-bezogene Konstruktionsmerkmale aufweist. Die Schienenfahrzeugtypbezogenen Konstruktionsmerkmale und somit auch die Kupplungskopf-bezogenen Konstruktionsmerkmale werden an, in oder auf der Stirnplatte plaziert. Durch den somit erzielten modularen Aufbau des Kupplungskopfes bestehend aus Kupplungskopfgehäuse und Stirnplatte ist es zusätzlich möglich, den Entkuppelzylinder und den kompletten Kupplungsverschluss in dem Kupplungskopfgehäuse vorzumontieren, bevor die Stirnplatte aufgesetzt und das Kupplungskopfgehäuse geschlossen wird.

In vorteilhafter Weise ist zwischen dem Kupplungskopfgehäuse und der Stirnplatte ein Ausgleichselement positioniert. Dieses Ausgleichselement kann durch eine Auswahl verschiedener Stärken unter anderem Fertigungstoleranzen und ein Kupplungsspiel ausgleichen. Darüber hinaus kann das Ausgleichselement dazu dienen, verschiedene Werkstoffe des Kupplungskopfgehäuses und der Stirnplatte zu trennen.

Außerdem ist das Ausgleichselement vorzugsweise so geformt, dass es im Wesentlichen der Querschnittsgeometrie der Stirnseite des Kupplungskopfgehäuses entspricht, ähnlich einer Dichtung. Das Ausgleichselement ist allerdings nicht ausschließlich auf die Querschnittsgeometrie der Stirnseite des Kupplungskopfgehäuses begrenzt. Es kann auf beiden Seiten, also nach innen wie nach außen, über den Rand der Stirnseite des Kupplungskopfgehäuses hinausragen. Damit lassen sich eine Reihe weiterer Funktionen, die weiter unten beschrieben sind, verwirklichen.

Anstelle des Ausgleichselements kann auch eine Anzahl von Abstandselementen zum Einsatz kommen, die beispielsweise an den nachstehend noch erwähnten Verbindungselementen zwischen Kupplungskopfgehäuse und Stirnplatte im wesentlichen kleinflächig oder gar punktuell angeordnet werden.

Zusätzlich ist in vorteilhafter Weise vorgesehen, dass das Ausgleichselement aus Kunststoff besteht, wobei selbstverständlich auch andere Materialen, z. B. Metall oder Mehrkomponentenwerkstoffe, denkbar sind. Das Ausgleichselement beziehungsweise die Anzahl Abstandselemente können dann über die Funktion des Ausgleiches von Fertigungstoleranzen hinaus auch für eine Trennung möglicher verschiedener Werkstoffe von Stirnplatte und Kupplungskopfgehäuse sorgen. Der Einsatz von verschiedenen Materialien für das Ausgleichselement lässt auch unterschiedliche Druck- und Schallübertragungseigenschaften von der Stirnplatte an das Kupplungskopfgehäuse zu. Dadurch ergibt sich ein zusätzlich einstellbarer Dämpfungseffekt während des Kuppelns zwischen der Stirnplatte und dem Kupplungskopfgehäuse. Dieser Dämpfungseffekt sorgt weiterhin für eine Geräuschminderung beim Kuppelvorgang. Im Fall von Personenwaggons bedeutet das eine weitere Reduzierung des Geräuschniveaus beim Kuppeln und in Fahrt, und eine damit einhergehende Reduzierung der Lärmbelästigung der mitfahrenden Passagiere. Aber selbstverständlich ist auch ein Ausgleichselement aus klassischem Blech denkbar.

Um die Nachteile der aus Unter- und Oberschale bestehenden Kupplungskopfgehäuse älterer Bauart zu vermeiden und darüber hinaus die Herstellungskosten zu senken, ist vorzugsweise vorgesehen, dass das Kupplungskopfgehäuse aus einem Stück besteht.

In Bezug auf den Werkstoff des Kupplungskopfgehäuses stehen erfindungsgemäß folgende vorteilhafte Alternativen zur Verfügung: zum einen kann vorgesehen sein, das Kupplungskopfgehäuse aus glasfaserverstärktem Material, insbesondere aus glasfaserverstärktem Kohlefasermaterial oder ähnlichen Verbundstoffen, bestehen zu lassen. Der Einsatz dieser Materialen bietet gegenüber dem herkömmlichen Metall eine Reihe von Vorteilen wie zum Beispiel sehr hohe Witterungs- und Korrosionsbeständigkeit, elektrische Isolationsfähigkeit und positive, da niedrige Geräuschweiterleitungseigenschaften, die bei einem Kuppelvorgang und in Fahrt insgesamt weiter lärmreduzierend wirken.

Zum anderen kann vorgesehen sein, ein Kupplungskopfgehäuse aus Metall einzusetzen. Es kann beispielsweise aus Feingussmaterial gefertigt sein. Dabei werden übliche Fertigungsverfahren eingesetzt. Eine Umstellung des Herstellungsverfahrens des Kupplungskopfgehäuses bei der Umsetzung der vorliegenden Erfindung ist hierbei nicht erforderlich.

Außerdem ist in Weiterbildung der Erfindung vorgesehen, die Stirnplatte aus Feingussmaterial herzustellen. Das hat den wesentlichen Vorteil, dass alle Bohrungen, Nuten und Aussparungen in einem Herstellungsprozess an der Stirnplatte angebracht werden können. Es entfällt dadurch die Notwendigkeit der aufwändigen und teueren Nacharbeit der Stirnplatte.

Die großen Vorteile des mit der Erfindung erreichten modularen Aufbaus und insbesondere mit dem weiter oben beschriebenen Ausgleichselement werden bei der zusätzlichen Verwendung von Heizelementen dadurch offenbar, dass die rückseitig montierten Heizelemente von dem Ausgleichselement in ihren Nuten fixiert und abgedeckt werden.

Zur Verbindung des Kupplungskopfgehäuses mit der Stirnplatte ist vorzugsweise vorgesehen, dass die Stirnplatte mittels Schrauben an dem Kupplungskopfgehäuse montiert werden kann. Dabei liegt zwischen dem Kupplungskopfgehäuse und der Stirnplatte das Ausgleichselement. Praktisch beliebige Arten von Verbindungselementen können verwendet werden, um die Stirnplatte an dem Kupplungsgehäuse zu montieren. Zylinderkopfschrauben oder Senkkopfschrauben sind eine mögliche Ausführungsart. Dabei können die Schrauben entweder in vorgefertigter Gewinde des Kupplungskopfgehäuses greifen oder als Bolzen ausgeführt sein. Dieser Bolzen würde dann durch die Stirnplatte und ein Loch in Form einer Öse im Kupplungskopfgehäuse hindurchragen, um von der Rückseite mit einer Mutter fixiert zu werden.

Die der vorliegenden Erfindung zugrunde liegende Aufgabe wird darüber hinaus erfindungsgemäß durch ein Verfahren zur Montage eines Kupplungskopfes mit folgenden Verfahrensschritten gelöst. Zunächst werden die Heizelemente in die Nuten der Stirnplatte eingelegt. Dann wird das Ausgleichselement in die Stirnplatte eingelegt oder an die Stirnplatte angelegt. In das Kupplungsgehäuse wurden bereits der Entkuppelzylinder und der komplette Kupplungsverschluss vormontiert. Die so vormontierte Stirnplatte und das so vormontierte Kupplungskopfgehäuse werden dann mittels der Schrauben zusammengefügt und aneinander befestigt. Schweißen ist bei dieser Art der Montage des Kupplungskopfes nicht mehr erforderlich. Längere Abkühlzeiten und Nachbearbeitungsnotwendigkeiten des Kupplungskopfes werden eliminiert. Der Kupplungskopf kann auf diese Weise deutlich kostengünstiger zur Verfügung hergestellt werden.

Dem Fachmann ist offensichtlich, dass eine Vormontage des Entkuppelzylinders und des Kupplungsverschlusses vor dem Zusammenfügen der beiden Hauptkomponenten des Kupplungskopfes, bestehend aus Kupplungskopfgehäuse und Stirnplatte, nicht notwendigerweise erforderlich ist. Genauso ist es möglich, den Einbau des Entkuppelzylinders und des Kupplungsverschlusses nach dem Zusammenfügen vorzunehmen, wie es heute bei Kupplungsköpfen allgemein praktiziert wird. Allerdings ― wie auch erfindungsgemäß vorgesehen ― bietet der vorherige Einbau des Entkuppelzylinders und des Kupplungsverschlusses erhebliche Vorteile in Bezug auf den Arbeitsablauf, die Zugänglichkeit der Komponenten während des Einbaus und die damit einhergehende Zeit- und Kostenreduzierung bei der Montage des Kupplungskopfes.

Im Folgenden wird ein Ausführungsbeispiel der erfindungsgemäßen Vorrichtung anhand einer Zeichnung näher erläutert.

Es zeigen:
- Fig. 1: ein Kupplungskopf für Schienenfahrzeuge aus im Wesentlichen zwei Teilen, nämlich dem Kupplungskopfgehäuse 2 und der Stirnplatte 4; und
- Fig. 2: eine rückseitige Ansicht des Kupplungskopfes 1, bei dem insbesondere die Lage Nuten 10, 12, 14 der Heizelemente 9, 11, 13, 15 sichtbar ist.

Fig. 1 zeigt einen möglichen Aufbau eines Kupplungskopfes 1 in modularer Bauweise. Er besteht aus den zwei wesentlichen Bestandteilen Stirnplatte 4 und dem eigentlichen Kupplungskopfgehäuse 2. Zwischen dem Kupplungskopfgehäuse 2 und der Stirnplatte 4 ist ein Ausgleichselement 6 vorgesehen. Ein weiterer Bestandteil der Vorrichtung sind Heizelemente 9, 11, 13, 15, die zwischen dem Kupplungskopfgehäuse 2 und der Stirnplatte 4 positioniert sind. Mittels Verbindungselementen - zum Beispiel Zylinderschrauben 5, die durch Bohrungen 16 in der Stirnplatte 4 gehen - ist die Stirnplatte 4 zusammen mit dem Ausgleichselement 6 an dem Kupplungskopfgehäuse montiert. Die Teile liegen formschlüssig aufeinander. Außerdem sind in dem Kupplungskopfgehäuse 2 bereits die Kupplungsorgane 7, 17, insbesondere der Entkuppelzylinder und der Kupplungsverschluss, montiert.

Fig. 2 zeigt die zur Aufnahme der Heizelemente 9, 11, 13, 15 vorgesehenen Nuten 10, 12, 14 in der Stirnplatte 4. Die Nut für das Heizelement 9 ist in dieser Darstellung verdeckt und daher nicht sichtbar. Beim Zusammenfügen der Stirnplatte 4, des Ausgleichselementes 6 und des Kupplungskopfgehäuses 2 werden die Heizelemente 9, 11, 13, 15 in den Nuten 10, 12, 14, 16 durch das Ausgleichselement 6 fixiert und abgedichtet. Das Ausgleichselement 6 kann dabei aus z.B. Metall oder aus z.B. Kunststoff bestehen, wobei Kunststoff die Vorteile eines Dämpfungseffektes und einer Trennung verschiedener Werkstoffe von Stirnplatte 4 und Kupplungskopfgehäuse 2 mit sich bringt.

Im folgenden wird das erfindungsgemäße Montageverfahren anhand der Figuren 1 und 2 kurz beschrieben.

Zunächst werden die Heizelemente 9, 11, 13, 15 in die Nuten 10, 12, 14 der Stirnplatte 4 eingelegt. Anschließend wird das Ausgleichselement 6 an die Stirnplatte angelegt. Alternativ ist es auch möglich, das Ausgleichselement 6 in eine Aussparung der Stirnplatte 4 einzulegen. Danach können die Kupplungsorgane 7, 17 in das noch offene Kupplungskopfgehäuse eingebaut werden. Die so vormontierten Teile werden nun mittels Schrauben 5, die durch Löcher 16 der Stirnplatte 4 und entsprechende Löcher im Ausgleichselement 6 geführt werden, zusammengefügt, indem die Schrauben in entsprechende Gewinde im Kupplungskopfgehäuse 2 hineingedreht werden. Dabei ist es nicht notwendigerweise so, dass die Kupplungsorgane 7, 17 schon vor dem Zusammenfügen in das Kupplungskopfgehäuse eingebaut werden. Dieser Verfahrensschritt kann auch nach dem Zusammenfügen der Stirnplatte 4 und des leeren Kupplungskopfgehäuses 2 erfolgen.

### Bezugszeichenliste

- 1.: Kupplungskopf
- 2.: Kupplungskopfgehäuse
- 3.: Stirnseite des Kupplungskopfgehäuses
- 4.: Stirnplatte
- 5.: Schrauben
- 6.: Ausgleichselement
- 7.: Kupplungsorgan
- 8.: Rückseite der Stirnplatte
- 9.: Heizelement
- 10.: Nut
- 11.: Heizelement
- 12.: Nut
- 13.: Heizelement
- 14.: Nut
- 15.: Heizelement
- 16.: Bohrung in der Stirnplatte
- 17.: Kupplungsorgan

## Patentansprüche

1. Kupplungskopf (1) für Schienenfahrzeuge, mit einem Kupplungskopfgehäuse (2), und mit einer das Kupplungskopfgehäuse (2) stirnseitig abschließenden Stirnplatte (4), wobei die Stirnplatte (4) und das Kupplungskopfgehäuse (2) lösbar miteinander verbunden sind,
**dadurch gekennzeichnet, dass**
die Stirnplatte (4) auf der Rückseite (8) Nuten (10, 12, 14) zur Aufnahme von Heizelementen (9, 11, 13, 15) aufweist.

2. Kupplungskopf nach Anspruch 1, wobei
das Kupplungskopfgehäuse (2) derart ausgelegt ist, dass verschiedene, für unterschiedliche Schienenfahrzeugtypen ausgelegte Stirnplatten (4) an das Kupplungskopfgehäuse (2) montiert werden können, wobei auf einen Schienenfahrzeugtyp bezogene Konstruktionsmerkmale in, auf oder an der Stirnplatte (4) vorgesehen sind.

3. Kupplungskopf nach Anspruch 1 oder 2,
welcher ferner ein Ausgleichselement (6) zwischen Kupplungskopfgehäuse (2) und Stirnplatte (4) aufweist.

4. Kupplungskopf nach Anspruch 3, wobei
das Ausgleichselement (6) im Wesentlichen die Querschnittsgeometrie der Stirnseite (3) des Kupplungskopfgehäuses (2) aufweist.

5. Kupplungskopf nach Anspruch 1 oder 2,
welcher ferner eine Anzahl Abstandselemente zwischen Kupplungskopfgehäuse (2) und Stirnplatte (4) aufweist.

6. Kupplungskopf nach Anspruch 3 oder 5, wobei
das Ausgleichselement (6) beziehungsweise die Anzahl Abstandselemente aus Kunststoff besteht.

7. Kupplungskopf nach einem der Ansprüche 1 bis 6, wobei
das Kupplungskopfgehäuse (2) einstückig ausgebildet ist.

8. Kupplungskopf nach einem der vorstehenden Ansprüche, wobei
das Kupplungskopfgehäuse (2) aus glasfaserverstärktem Material, insbesondere aus glasfaserverstärktem Kohlefasermaterial oder ähnlichen Verbundwerkstoffen besteht.

9. Kupplungskopf nach einem der Ansprüche 1 bis 7, wobei
das Kupplungskopfgehäuse (2) aus Metall besteht.

10. Kupplungskopf nach einem der Ansprüche 1 bis 9, wobei
die Stirnplatte (4) aus Feingussmaterial gefertigt ist.

11. Kupplungskopf nach einem der vorhergehenden Ansprüche, bei dem ein Ausgleichselement (6) zwischen Kupplungskopfgehäuse (2) und Stirnplatte (4) vorgesehen ist, wobei das Ausgleichselement (6) im zusammengebauten Zustand des Kupplungskopfes (1) die Nuten (10, 12, 14) und darin angeordnete Heizelemente (9, 11, 13, 15) abdeckt und fixiert.

12. Kupplungskopf nach einem der vorstehenden Ansprüche, wobei
das Kupplungskopfgehäuse (2) und die Stirnplatte (4) mittels Verbindungselementen (5), insbesondere Schrauben, miteinander verbunden sind.

13. Verfahren zur Montage eines Kupplungskopfes nach einem der Ansprüche 1 bis 12, **gekennzeichnet durch** folgende Verfahrensschritte:
a) die Heizelemente (9, 11, 13, 15) werden in die Nuten/Bohrung (10, 12, 14) der Stirnplatte (4) eingelegt; und
b) die so vormontierte Stirnplatte (4) wird dann mit den Verbindungselementen (5) an dem Kupplungskopfgehäuse (2) lösbar befestigt.

14. Verfahren nach Anspruch 13,
**gekennzeichnet durch** den folgenden Verfahrensschritt vor Schritt b):
a1) das Ausgleichselement (6) beziehungsweise eine Anzahl Abstandselemente wird in die Stirnplatte (4) eingelegt oder an die Stirnplatte (4) angelegt.

15. Verfahren nach Anspruch 13 oder 14,
**gekennzeichnet durch** den folgenden Verfahrensschritt vor Schritt b):
a2) die Kupplungsorgane (7, 17) werden in dem Kupplungskopfgehäuse (2) montiert.

## Claims

1. A coupler head (1) for rail vehicles having a coupler head housing (2) and a faceplate (4) closing off said coupler head housing (2) at its front face, wherein the faceplate (4) and the coupler head housing (2) are detachably connected to one another,
**characterized in that**
the faceplate (4) exhibits grooves (10, 12, 14) on its rear side (8) for accommodating heating elements (9, 11, 13, 15).

2. The coupler head according to claim 1, wherein
the coupler head housing (2) is configured such that different faceplates (4) designed for different types of rail vehicles can be mounted to the coupler head housing (2) wherein design features related to a type of rail vehicle are provided at, in or on the faceplate (4).

3. The coupler head according to claim 1 or 2, wherein
a compensating element (6) is further provided between the coupler head housing (2) and the faceplate (4).

4. The coupler head according to claim 3, wherein
the compensating element (6) essentially exhibits the cross-sectional geometry of the front face (3) of the coupler head housing (2).

5. The coupler head according to claim 1 or 2, wherein
a plurality of spacer elements are further disposed between the coupler head housing (2) and the faceplate (4).

6. The coupler head according to claim 3 or 5, wherein
the compensating element (6), the plurality of spacer elements respectively, are made of plastic.

7. The coupler head according to any one of claims 1 to 6, wherein
the coupler head housing (2) is of integral configuration.

8. The coupler head according to any one of the preceding claims, wherein
the coupler head housing (2) is made from a glass fiber-reinforced material, in particular a glass fiber-reinforced carbon fiber material or other such similar composite material.

9. The coupler head according to any one of claims 1 to 7, wherein
the coupler head housing (2) is made of metal.

10. The coupler head according to any one of claims 1 to 9, wherein
the faceplate (4) is manufactured from a precision-cast material.

11. The coupler head according to any one of the preceding claims in which a compensating element (6) is provided between the coupler head housing (2) and the faceplate (4), wherein said compensating element (6) covers and fixes grooves (10, 12, 14) and the heating elements (9, 11, 13, 15) arranged therein in the assembled state of the coupler head (1).

12. The coupler head according to any one of the preceding claims, wherein
the coupler head housing (2) and the faceplate (4) are connected to one another by means of connective elements (5), in particular bolts.

13. Method for assembling a coupler head according to any one of claims 1 to 12,
**characterized by** the following method steps:
a) the heating elements (9, 11, 13, 15) are inserted into the grooves/drill holes (10, 12, 14) of the faceplate (4); and
b) the faceplate (4) thus pre-assembled is then detachably fixed to the coupler head housing (2) by means of the connective elements (5).

14. The method according to claim 13,
**characterized by** the following method step prior to step b):
a1) the compensating element (6), a plurality of spacer elements respectively, is inserted in faceplate (4) or attached to faceplate (4).

15. The method according to claim 13 or 14,
**characterized by** the following method step prior to step b):
a2) coupling organs (7, 17) are mounted in the coupler head housing (2).

## Revendications

1. Tête d'attelage (1) pour véhicules ferroviaires, comprenant un boîtier (2) de tête d'attelage et une plaque frontale (4) qui referme le boîtier de tête d'attelage (2) du côté frontal, la plaque frontale (4) et le boîtier de tête d'attelage (2) étant reliés l'un à l'autre de façon détachable,
**caractérisée en ce que** la plaque frontale (4) comporte sur la face postérieure (8) des gorges (10, 12, 14) pour la réception d'éléments chauffants (9, 11, 13, 15).

2. Tête d'attelage selon la revendication 1,
dans laquelle le boîtier de tête d'attelage (2) est conçu de telle façon qu'il est possible de monter sur le boîtier de tête d'attelage (2) différentes plaques frontales (4) conçues pour des types différents de véhicules ferroviaires, et des caractéristiques de construction qui se réfèrent à un type de véhicule ferroviaire sont prévues dans ou sur la plaque frontale (4).

3. Tête d'attelage selon la revendication 1 ou 2,
qui comprend en outre un élément de compensation (6) entre le boîtier de tête d'attelage (2) et la plaque frontale (4).

4. Tête d'attelage selon la revendication 3,
dans laquelle l'élément de compensation (6) présente essentiellement la géométrie de section transversale de la face frontale (3) du boîtier de tête d'attelage (2).

5. Tête d'attelage selon la revendication 1 ou 2,
qui comprend en outre un certain nombre d'éléments d'écartement entre le boîtier de tête d'attelage (2) et la plaque frontale (4).

6. Tête d'attelage selon la revendication 3 ou 5,
dans laquelle l'élément de compensation (6) ou respectivement les éléments d'écartement, est/sont en matière plastique.

7. Tête d'attelage selon l'une des revendications 1 à 6,
dans laquelle le boîtier de tête d'attelage (2) est réalisé d'une seule pièce.

8. Tête d'attelage selon l'une des revendications précédentes,
dans laquelle le boîtier de tête d'attelage (2) est en matériau renforcé par des fibres de verre, en particulier en matériau en fibres de carbone renforcé par des fibres de verre, ou en matériaux composites analogues.

9. Tête d'attelage selon l'une des revendications 1 à 7,
dans laquelle le boîtier de tête d'attelage (2) est en métal.

10. Tête d'attelage selon l'une des revendications 1 à 9,
dans laquelle la plaque frontale (4) est en matériau de fonderie fine.

11. Tête d'attelage selon l'une des revendications précédentes,
dans laquelle un élément de compensation (6) est prévu entre le boîtier de tête d'attelage (2) et la plaque frontale (4), et dans l'état assemblé de la tête d'attelage (1), l'élément de compensation (6) couvre et fixe les gorges (10, 12, 14) et les éléments chauffants (9, 11, 13, 15) agencés dans celles-ci.

12. Tête d'attelage selon l'une des revendications précédentes,
dans laquelle le boîtier de tête d'attelage (2) et la plaque frontale (4) sont reliés l'un à l'autre au moyen d'éléments de liaison (5), en particulier des vis.

13. Procédé pour le montage d'une tête d'attelage selon l'une des revendications 1 à 12, **caractérisé par** les opérations suivantes :
a) les éléments chauffants (9, 11, 13, 15) sont mis en place dans les gorges/perçages (10, 12, 14) de la plaque frontale (4) ; et
b) la plaque frontale (4) ainsi prémontée est alors fixée de façon détachable avec les éléments de liaison (5) sur le boîtier de tête d'attelage (2).

14. Procédé selon la revendication 13,
**caractérisé par** l'opération suivante, avant l'opération b) :
a1) l'élément de compensation (6) ou respectivement un certain nombre d'éléments d'écartement est/sont mis en place dans ou contre la plaque frontale (4).

15. Procédé selon la revendication 13 ou 14,
**caractérisé par** l'opération suivante, avant l'opération b) :
a2) les organes d'accouplement (7, 17) sont montés dans le boîtier de tête d'attelage (2).
